# EUROPÄISCHE PATENTSCHRIFT

(11) **EP 1 888 413 B1**
(45) Veröffentlichungstag und Bekanntmachung des Hinweises auf die Patenterteilung: **09.12.2009**
(21) Anmeldenummer: 06723731.3
(22) Anmeldetag: 25.03.2006
(51) Int. Cl.: B65D 5/60, B65D 77/06

(54) **VERPACKUNGSBEUTEL MIT UMVERPACKUNG**
PACKAGING BAG COMPRISING AN EXTERNAL PACKAGING
CONTENANT D'EMBALLAGE COMPORTANT UNE DOUBLURE

(30) Priorität: 20.04.2005 CH 7012005; 24.11.2005 EP 05405660
(43) Veröffentlichungstag der Anmeldung: 20.02.2008
(73) Patentinhaber: Alcan Technology & Management Ltd., 8212 Neuhausen am Rheinfall (CH)
(72) Erfinder: BOSSEL, Daniel, CH-8200 Schaffhausen (CH); KANSCAR, Peter, 8057 Zürich (CH)
(86) Internationale Anmeldenummer: PCT/EP2006/002752
(87) Internationale Veröffentlichungsnummer: WO 2006/111242

(56) Entgegenhaltungen:
- EP-A- 0 193 877
- EP-A- 0 533 648
- CH-A- 358 743
- DE-A1- 3 328 471
- US-A- 5 356 028
- US-A- 6 156 363
- US-A1- 2004 157 015

## Beschreibung

Die Erfindung betrifft einen Verpackungsbeutel nach dem Oberbegriff des Anspruchs 1.

Zur portionenweisen Verpackung von trink- und/oder löffelbaren Produkten, wie z. B. Fruchtsäfte, Wasser oder Suppen, sind starre bzw. formfeste, üblicherweise durch 3D-Thermoforming oder Spritzguss hergestellte Behälter aus Kunststoff mit aufgesiegeltem Deckel und aus Kunststoff-Laminat gefertigte steife Beutel bekannt. Derartige Verpackungsbehälter und -beutel sind wegen ihres zur Erzielung der Standfestigkeit erhöhten Materialbedarfs ökologisch nicht unbedenklich und zudem verhältnismässig teuer. Hinzu kommt, dass die Verpackungen als Werbeträger üblicherweise direkt bedruckt sind und damit grundsätzlich die Gefahr einer Migration unerwünschter Stoffe in das Füllgut in sich bergen.

Ein Verpackungsbeutel der eingangs genannten Art ist aus CH-A-358 743 bekannt.

Der Erfindung liegt die Aufgabe zugrunde, eine Verpackung sowohl für trink- und löffelbare Produkte, wie z. B. Fruchtsäfte, Wasser oder Suppen, als auch für Produkte mit flüssigen und festen Anteilen oder halbfeste Produkte, wie z. B. Tierfutter, bereitzustellen, welche die vorstehend beschriebenen Nachteile der Verpackungen nach dem Stand der Technik nicht oder in geringerem Mass aufweist.

Zur erfindungsgemässen Lösung der Aufgabe führt ein Verpackungsbeutel mit den Merkmaler des Anspruchs 1.

Bei einer bevorzugten Ausführungsform des erfindungsgemässen Verpackungsbeutels ist das Beutelmaterial ein Kunststofffilm. Zur Vermeidung einer Migration von Fremdstoffen in das Beutelinnere ist der Verpackungsbeutel unbedruckt.

Bevorzugt sind das Beutelmaterial und das Umverpackungsmaterial mehrheitlich Monomaterialien.

Das Umverpackungsmaterial kann aus irgendeinem kostengünstigen Monomaterial sein. Ein bevorzugtes Umverpackungsmaterial ist Karton. Die Umverpackung kann beliebig bedruckt sein.

Der Aussenumfang des Beutels quer zur Beutellängsrichtung ist zweckmässigerweise grösser als der Innenumfang der rohrförmigen Umverpackung, so dass der Beutel in der Umverpackung kraftschlüssig gehalten ist. Anstelle eines grösseren Aussenumfangs kann am Beutel eine beim Überstülpen über den Rand der Umverpackung einreissende Trennlinie vorgesehen sein.

Der Verpackungsbeutel weist parallel und in einem Abstand zur Aufreisslinie eine peelbare Siegelnaht auf. Damit kann vermieden werden, dass vorzeitig Füllgut in den Kopfbereich des Beutels gelangt und beim Überstülpen des Beutelkopfes über den Rand der Umverpackung an die Aussenseite der geöffneten Verpackung gelangt. Eine Alternativlösung besteht in einer Beschichtung der Innenseite des Verpackungsbeutels mit einem Release-Lack.

Die Querschnittform der Umverpackung ist üblicherweise kreisrund. Aus Gründen eines ansprechenden Designs kann die Umfanglinie der rohrförmigen Umverpackung auch vieleckig sein, z. B. 4-, 6- oder 8-eckig.

Die Abmessungen des Verpackungsbeutels und der Umverpackung können in weiten Grenzen variiert werden. Das Verhältnis zwischen Durchmesser bzw. Umfang des Beutels und der Umverpackung richtet sich nach der Art der Verwendung und des Füllgutes. Bei einem trinkbaren Füllgut wird die Höhe des Beutels grösser als dessen Durchmesser sein. Bei einem halbfesten Füllgut, wie z. B. Tiernahrung, werden die Basismasse bzw. der Durchmesser der Verpackung grösser als deren Höhe sein. Der Verpackungsbeutel dient lediglich zum Servieren des Füllgutes und muss nach Gebrauch nicht gereinigt werden.

Die Standfestigkeit des Verpackungsbeutels ergibt sich durch die Umverpackung, die auch ein Becher oder eine Tasse sein kann. Der Verpackungsbeutel selbst kann ein Standbeutel ohne eigene Standfestigkeit, ein Schlauchbeutel oder ein extrudierter Rundbeutel sein. Das Beutelmaterial für den erfindungsgemässen Verpackungsbeutel kann im Vergleich zu dem für einen Standbeutel mit eigener Standfestigkeit benötigten steifen Material eine geringere Dicke aufweisen und ist demzufolge kostengünstig. Die als Becher oder Tasse verwendete Umverpackung schützt gleichzeitig den verletzungsanfälligen Beutel vor mechanischen Beschädigungen beim Transport.

Der Verpackungsbeutel eignet sich insbesondere zur Verpackung von trinkbaren oder löffelbaren Füllgütern sowie von mit Flüssigkeit zu trinkbaren oder löffelbaren Produkten anrührbaren Füllgütern. Auch für Tiernahrungsmittel ist die Verpackung geeignet. Je nach Art des Füllguts wird dieses noch mit Flüssigkeit angerührt, wie z. B. Beutelsuppen mit heissem Wasser, oder das Füllgut liegt bereits in flüssiger oder löffelbarer Form vor, z. B. Jogurt.

Bei Wasser mit und ohne Kohlensäure dient das Verpackungssystem zur Aufbewahrung des Füllgutes und gleichzeitig als Trinkgefäss. Bei Tiernahrungsmitteln und anderen halbfesten bis festen Produkten ist die Servierfunktion ein wesentlicher Vorteil.

Die Erwärmung von Speisen wie z. B. Suppen kann im erfindungsgemässen Verpackungsbeutel zusammen mit der Umverpackung im geöffneten Zustand, gegebenenfalls nach dem Anrühren mit kaltem Wasser, direkt in einem Mikrowellengerät erfolgen.

Üblicherweise bestehen einzelne Verpackungseinheiten aus je einem in einer Umverpackung angeordneten Verpackungsbeutel. Es ist aber auch denkbar, dass eine Verpackungseinheit beispielsweise fünf Verpackungsbeutel und nur eine Umverpackung enthält. Schlussendlich können zur Verwendung mit einer gewöhnlichen Tasse bestimmte Verpackungsbeutel auch ohne rohrförmige Umverpackung eine Verpackungseinheit darstellen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1 eine Schrägsicht auf einen Verpackungsbeutel;
- Fig. 2 eine Schrägsicht auf eine rohrförmige Umverpackung;
- Fig. 3 eine Schrägsicht auf den in der rohrförmigen Umverpackung von Fig. 2 eingesetzten Verpackungsbeutel von Fig. 1;
- Fig. 4 eine Schrägsicht auf die Anordnung von Fig. 3 mit abgetrenntem Öffnungsteil;
- Fig. 5 eine Schrägsicht auf die Umverpackung von Fig. 4 mit über den Rand der Umverpackung gestülpter Beutelöffnung.

Ein in Fig. 1 dargestellter Verpackungsbeutel 10 in der Form eines Standbeutels aus einem flexiblen Folienmaterial, wie z. B. Polyamid, weist einen eingesiegelten Boden 12, eine Vorderwand 14 und eine Rückwand 16 auf. Zwei seitlich angeordnete, eine Beutellängsrichtung I definierende Längssiegelnähte 18,19 verbinden die beiden vom Boden 12 aufragenden Beutelwände 14, 16 und führen zusammen mit einer die Längssiegelnähte 18, 19 am bodenfernen Ende verbindenden Quersiegelnaht 20 zum verschlossenen Verpackungsbeutel 10.

Die Quersiegelnaht 20 am bodenfernen Ende des Verpackungsbeutels 10 ist Teil eines vom Beutel abtrennbaren Öffnungsteils 26. Zur Öffnung des Verpackungsbeutels 10 wird das Öffnungsteil 26 entlang einer in den Beutelwänden 14, 16 parallel und in kurzem Abstand zur Quersiegelnaht 20 angeordneten Aufreisslinie 24 weggerissen. Als Aufreisshilfe sind in den Längssiegelnähten 18,19 Aufreisskerben 22, 23 mit an der Aufreisslinie 24 endender Spitze vorgesehen.

Unterhalb der Aufreisslinie 24 verläuft in einem Abstand parallel zur Aufreisslinie 24 eine weitere, sich über die gesamte Breite der Beutelwände 14, 16 erstreckende Siegelnaht 28, die jedoch peelbar ist, d.h. entlang dieser peelbaren Siegelnaht 28 können nach dem Abtrennen des Öffnungsteils 26 die Beutelwände 14, 16 von Hand ohne grossen Kraftaufwand voneinander getrennt werden.

Fig. 2 zeigt eine aus einem im formstabilen Material, wie z. B. Karton, gefertigte rohrförmige Umverpackung 30, deren Enden parallel zueinander und senkrecht zu einer Rohrachse z liegen. Die Umverpackung 30 dient zur Aufnahme des Verpackungsbeutels 10 von Fig. 1.

Eine Verpackungseinheit bestehend aus der rohrförmigen Umverpackung 30 mit in dieser eingesetztem Verpackungsbeutel 10 ist in Fig. 3 dargestellt. Die Längsrichtung I des Verpackungsbeutels 10 liegt in der Rohrachse z der Umverpackung 30. Das eine Ende der rohrförmigen Umverpackung 30 dient als Standfläche für die Verpackungseinheit, so dass der Verpackungsbeutel 10 selbst nicht standfest ausgebildet sein muss. Der Verpackungsbeutel 10 kann daher auch ein einfacher Schlauchbeutel mit einer Längsnaht und zwei Quernähten sein.

Die rohrförmige Umverpackung 30 ist im gezeigten Beispiel ein Hohlzylinder, jedoch ist anstelle einer kreisrunden Querschnittsform auch ein anderes Design möglich. So kann die Umfanglinie der rohrförmigen Umverpackung beispielsweise die Form eines regelmässigen Vielecks aufweisen.

Der Aussenumfang des Verpackungsbeutels 10 ist grösser gewählt als der Innenumfang der Umverpackung 30. Bei einer Umverpackung 30 in der Form eines Hohlzylinders ist demzufolge deren Innendurchmesser kleiner als der Aussendurchmesser des zu einem Beutel mit kreisrundem Querschnitt geformten Verpackungsbeutels 10. Zudem können die Beutelwände 14, 16 beispielsweise über punktuelle Klebestellen 32 partiell an der Innenseite der Umverpackung 30 befestigt sein. Der Abstand a der peelbare Siegelnaht 28 von der Aufreisslinie 24 ist dabei so gewählt, dass die peelbare Siegelnaht 28 bei in der Umverpackung 30 eingesetztem Verpackungsbeutel 10 geringfügig aus der Umverpackung 30 herausragt.

Nach dem Wegreissen des Öffnungsteils 26 wird die peelbare Siegelnaht 28 durch Auseinanderziehen der freien Enden der Beutelwände 14, 16 getrennt und der Beutel hierbei vollständig geöffnet (Fig.4). Anschliessend wird der aus der Umverpackung 30 herausragende Teil des geöffneten Verpackungsbeutels 10 über die Umverpackung 30 gestülpt. (Fig. 5). Bei diesem Vorgang wird die Innenseite der Beutelwände 14, 16 nach aussen gekehrt, wodurch ein hygienisch einwandfreier Öffnungsbereich entsteht.

Der Umstülpvorgang wird durch den gegenüber dem Innenumfang der Umverpackung 10 grösseren Aussenumfang des Verpackungsbeutels 10 erleichtert. Alternativ oder zusätzlich können die Längssiegelnähte 18, 19 des aus der Umverpackung 30 herausragenden Teil des Verpackungsbeutels 10 peelbar ausgestaltet sein. In diesem Fall erfolgt bei Umstülpen der Beutelwände 14, 16 gleichzeitig eine partielle oder vollständige Trennung der Längssiegelnähte in diesem Bereich.

Die peelbare Siegelnaht 28 verhindert das Eindringen von Füllgut in den Bereich zwischen der peelbaren Siegelnaht 28 und der Aufreisslinie 24 im ungeöffneten Verpackungsbeutel 10, so dass auch nach dem Öffnen des Beutels an dem aus der Umverpackung 30 herausragenden und beim Überstülpen nach aussen gekehrten Teil des Beutels nicht bereits Füllgut haftet.

Beim Überstülpen des aus der Umverpackung 30 herausragenden Beutelteils über den Öffnungsrand der Umverpackung 30 entsteht ein Becher mit hygienisch einwandfreiem Öffnungsbereich, der bedenkenlos direkt an den Mund geführt werden kann.

## Patentansprüche

1. Verpackungsbeutel aus einem flexiblen folienförmigen ersten Material, mit einem entlang einer quer zu einer Beutellängsrichtung (I) liegenden Aufreisslinie (24) abtrennbaren Öffnungsteil (26), und mit einer im wesentlichen formstabilen Umverpackung (30) aus einem zweiten Material, wobei ein aus der Umverpackung (30) herausragendes Beutelende nach dem Abtrennen des Öffnungsteils (26) mit nach aussen gekehrter Innenseite über den Rand der Umverpackung (30) stülpbar ist,
**dadurch gekennzeichnet, dass**
die Umverpackung (30) rohrförmig mit in einer senkrecht zu einer Rohrachse (z) stehenden Ebene liegenden Öffnungen ausgestaltet ist und der Verpackungsbeutel (10) parallel und in einem Abstand (a) zur Aufreisslinie (24) eine peelbare Siegelnaht (28) aufweist, um das Eindringen von Füllgut in den Bereich zwischen der peelbaren Siegelnaht (28) und der Aufreisslinie (24) im ungeöffneten Verpackungsbeutel zu verhindern.

2. Verpackungsbeutel nach Anspruch 1, **dadurch gekennzeichnet, dass** das Beutelmaterial und das Umverpackungsmaterial mehrheitlich Monomaterialien sind.

3. Verpackungsbeutel nach Anspruch 1 oder 2, **dadurch gekennzeichnet, dass** das Beutelmaterial ein Kunststofffilm ist.

4. Verpackungsbeutel nach einem der Ansprüche 1 bis 3, **dadurch gekennzeichnet, dass** der Verpackungsbeutel (10) unbedruckt ist.

5. Verpackungsbeutel nach einem der Ansprüche 1 bis 4, **dadurch gekennzeichnet, dass** das Umverpackungsmaterial Karton ist.

6. Verpackungsbeutel nach einem der Ansprüche 1 bis 5, **dadurch gekennzeichnet, dass** die Umverpackung (30) bedruckt ist.

7. Verpackungsbeutel nach einem der Ansprüche 1 bis 6, **dadurch gekennzeichnet, dass** der Aussenumfang des Beutels (10) quer zur Beutellängsrichtung (I) grösser ist als der Innenumfang der rohrförmigen Umverpackung (30), so dass der Beutel (10) in der Umverpackung (30) kraftschlüssig gehalten ist.

8. Verpackungsbeutel nach einem der Ansprüche 1 bis 7, **dadurch gekennzeichnet, dass** der Verpackungsbeutel (10) über punktuelle Klebestellen (32) an der Innenwand der Umverpackung (30) befestigt ist.

9. Verpackungsbeutel nach einem der Ansprüche 1 bis 8, **dadurch gekennzeichnet, dass** die Querschnittform der Umverpackung (30) kreisförmig oder vieleckig ist.

10. Verpackungsbeutel nach einem der Ansprüche 1 bis 9, **dadurch gekennzeichnet, dass** der Verpackungsbeutel (10) ein Standbeutel oder ein Schlauchbeutel ist.

11. Verwendung eines Verpackungsbeutels (10) nach einem der Ansprüche 1 bis 10 zur Verpackung von trinkbaren oder löffelbaren Füllgütern und für Tiernahrungsmittel.

12. Verwendung eines Verpackungsbeutels (10) nach einem der Ansprüche 1 bis 10 zur Verpackung von mit Flüssigkeit zu trinkbaren oder löffelbaren Produkten anrührbaren Füllgütern.

## Claims

1. Packaging bag made of a flexible film-like first material comprising an opening portion (26) which can be detached along a tear line (24) arranged transverse to a longitudinal direction (I) of the bag, and comprising a substantially dimensionally stable external packaging (30) made of a second material, it being possible to pull a bag end projecting from the external packaging (30) over the edge of the external packaging (30) once the opening portion (26) has been detached, the inner side of said bag end being turned outwards, **characterised in that** the external packaging (30) is tubular and comprises openings in a plane arranged perpendicular to a tubular axis (z), and the packaging bag (10) comprises a peelable sealed seam (28) parallel to and at a distance (a) from the tear line (24) so as to prevent the contents from penetrating the region between the peelable sealed seam (28) and the tear line (24) when the packaging bag is unopened.

2. Packaging bag according to claim 1, **characterised in that** the bag material and the external packaging material are mono materials, for the most part.

3. Packaging bag according to either claim 1 or claim 2, **characterised in that** the bag material is a plastics material film.

4. Packaging bag according to any one of claims 1 to 3, **characterised in that** the packaging bag (10) is plain.

5. Packaging bag according to any one of claims 1 to 4, **characterised in that** the external packaging is cardboard.

6. Packaging bag according to any one of claims 1 to 5, **characterised in that** the external packaging (30) is plain.

7. Packaging bag according to any one of claims 1 to 6, **characterised in that** the outer periphery of the bag (10) transverse to the longitudinal direction (I) of the bag is larger than the inner periphery of the tubular external packaging (30) in such a way that the bag (10) is held in the external packaging (30) in a non-positive manner.

8. Packaging bag according to any one of claims 1 to 7, **characterised in that** the packaging bag (10) is fixed to the inner wall of the external packaging (30) via specific adhesive regions (32).

9. Packaging bag according to any one of claims 1 to 8, **characterised in that** the external packaging (30) is annular or polygonal in cross-section.

10. Packaging bag according to any one of claims 1 to 9, **characterised in that** the packaging bag (10) is a stand-up bag or a tubular bag.

11. Use of a packaging bag (10) according to any one of claims 1 to 10 for packaging contents which can be drunk or eaten using a spoon, and for packaging pet food.

12. Use of a packaging bag (10) according to any one of claims 1 to 10 for packaging contents which can be mixed with liquid to become products which can be drunk or eaten using a spoon.

## Revendications

1. Sachet d'emballage en un premier matériau flexible sous forme de feuille, comprenant une partie d'ouverture (26) susceptible d'être sectionnée le long d'une ligne d'ouverture par déchirement (24) qui s'étend transversalement à une direction longitudinale de sachet (1), et comprenant également un élément de suremballage (30) de forme sensiblement stable en un deuxième matériau, une extrémité de sachet, qui fait saillie de l'élément de suremballage (30) après sectionnement de la partie d'ouverture (26), pouvant être retournée, avec son côté intérieur dirigé vers l'extérieur, par-dessus le bord de l'élément de suremballage (30),
**caractérisé**
**en ce que** l'élément de suremballage (30) est d'une forme tubulaire avec des ouvertures situées dans un plan perpendiculaire à un axe de tube (z), et le sachet d'emballage (10) présente parallèlement à la ligne d'ouverture par déchirement (24) et à une distance (a) de celle-ci, un joint de scellage pelable (28), pour empêcher la pénétration de produit de remplissage dans la zone entre le joint de scellage pelable (28) et la ligne d'ouverture par déchirement (24) dans le sachet d'emballage non ouvert.

2. Sachet d'emballage selon la revendication 1,
**caractérisé en ce que** le matériau du sachet et le matériau de l'élément de suremballage sont majoritairement des mono-matériaux.

3. Sachet d'emballage selon la revendication 1 ou la revendication 2, **caractérisé en ce que** le matériau du sachet est un film de matière plastique.

4. Sachet d'emballage selon l'une des revendications 1 à 3, **caractérisé en ce que** le sachet d'emballage (10) n'est pas imprimé.

5. Sachet d'emballage selon l'une des revendications 1 à 4, **caractérisé en ce que** le matériau de l'élément de suremballage est du carton.

6. Sachet d'emballage selon l'une des revendications 1 à 5, **caractérisé en ce que** l'élément de suremballage (30) est imprimé.

7. Sachet d'emballage selon l'une des revendications 1 à 6, **caractérisé en ce que** transversalement à la direction longitudinale (1) du sachet le périmètre extérieur du sachet (10) est plus grand que le périmètre intérieur de l'élément de suremballage (30) de forme tubulaire, de sorte que le sachet (10) est maintenu par adhérence dans l'élément de suremballage (30).

8. Sachet d'emballage selon l'une des revendications 1 à 7, **caractérisé en ce que** le sachet d'emballage (10) est fixé à la paroi intérieure de l'élément de suremballage (30) par l'intermédiaire de zones de collage (32) de forme ponctuelle.

9. Sachet d'emballage selon l'une des revendications 1 à 8, **caractérisé en ce que** la forme de section transversale de l'élément de suremballage (30) est circulaire ou polygonale.

10. Sachet d'emballage selon l'une des revendications 1 à 9, **caractérisé en ce que** le sachet d'emballage (10) est un sachet à fond plat ou un sachet tubulaire.

11. Utilisation d'un sachet d'emballage (10) selon l'une des revendications 1 à 10 pour emballer des produits de remplissage buvables ou pouvant être consommés à la cuillère, et pour emballer des aliments pour animaux.

12. Utilisation d'un sachet d'emballage (10) selon l'une des revendications 1 à 10 pour emballer des produits de remplissage pouvant être préparés, par mélange avec un liquide, pour former des produits buvables ou pouvant être consommés à la cuillère.
